# EUROPÄISCHE PATENTSCHRIFT

(11) **EP 0 677 443 B1**
(45) Veröffentlichungstag und Bekanntmachung des Hinweises auf die Patenterteilung: **22.10.1997**
(21) Anmeldenummer: 95105472.5
(22) Anmeldetag: 11.04.1995
(51) Int. Cl.: B65B 51/30

(54) **Quersiegel-Vorrichtung an einer Schlauchbeutel-Verpackungsmaschine**
Apparatus for transversal sealing in a packaging machine for tubular foils
Dispositif de soudage transversal d'une machine d'emballage pour manchons tubulaires

(30) Priorität: 13.04.1994 DE 4412577
(43) Veröffentlichungstag der Anmeldung: 18.10.1995
(73) Patentinhaber: Rovema Verpackungsmaschinen GmbH, 35463 Fernwald (DE)
(72) Erfinder: Metz, Hartmut, D-35325 Mücke Nieder-Ohmen (DE); Baur, Walter, Dr., D-63584 Gründau (DE); Korzer, Dieter, D-35576 Wetzlar (DE)

(56) Entgegenhaltungen:
- EP-A- 0 165 819
- DE-A- 4 005 077
- US-A- 5 279 098

## Beschreibung

Die Erfindung betrifft eine Quersiegel-Vorrichtung für eine Schlauchheutel-Verpackungsmaschine mit mindestens einem Paar Quersiegel-Backen, die an einen ggf. in Richtung seiner Längsachse bewegten Kunststoff-Schlauch anlegbar sind, diesen dabei quer zu seiner Längsachse durch jeweils eine Quersiegelnaht in einzelne Schlauchbeutel-Verpackungen teilend, und mit mindestens einem Paar den Quersiegel-Backen vorlaufender, symmetrisch zueinander und parallel zu der Quersiegelnaht angeordneter und gegeneinander und entlang des Siegelbereiches symmetrisch bewegter Abstreifstäbe, die innerhalb und entlang mindestens eines Teiles des Siegelbereiches, den Kunststoff-Schlauch zwischen sich einklemmend, zumindest einen für die Quersiegelnaht vorgesehenen Bereich des Kunststoff-Schlauches so überstreichen, daß das Verpackungsgut aus diesem Bereich in die zu verschließende Schlauchbeutel-Verpackung abgestreift wird.

Eine Quersiegel-Vorrichtung dieser Art ist aus der Deutschen Offenlegungsschrift DE 37 32 033 A1 bereits bekannt. Sie sorgt dafür, daß der Bereich der späteren Quersiegelnaht frei von Verpackungsgut gehalten wird, bis die Siegelung erfolgt ist. Die Bewegung der Abstreifstäbe ist dabei an diejenige der Quersiegel-Backen gekoppelt, um durch eine solche Zwangsführung Fehlversuche zu vermeiden. Es muß nämlich sichergestellt sein, daß sich die Abstreifstäbe bereits unterhalb der Quersiegel-Backen befinden, wenn diese die Siegelnaht erzeugen, und sie müssen sich entlang des Siegelbereiches schneller bewegen als der Kunststoff-Schlauch, um das im Bereich der späteren Siegelnaht eventuell vorhandene Verpackungsgut in das vorhergehende, eigentliche Verpackungsvolumen einzustreifen. Die Abstreifstäbe sind zu diesem Zweck an den Quersiegel-Backen mittels schwenkbar gelagerter Hebel angebunden und werden, wie die Quersiegel-Backen auch, durch eine Kurvensteuerung geführt. Die Anordnung erfordert einen erheblichen mechanischen Aufwand und ist wegen der hohen Produktivität einer solchen Quersiegel-Vorrichtung, die an hochleistungsfähigen Schlauchbeutel-Verpackungsmaschinen eingesetzt werden, einem starken Verschleiß unterworfen. In der Regel wird es sich dabei um eine Einzweck-Einrichtung handeln, die an unterschiedliche Verpackungs-Parameter nur schwer angepaßt werden kann.

Die Erfindung hat sich deshalb die Aufgabe gestellt, eine Quersiegel-Vorrichtung der eingangs näher bezeichneten Art so auszubilden, daß hochempfindliche und teure mechanische Zwangsführungen für die Abstreifstäbe nicht mehr erforderlich und die verwendeten Bauteile verschleißarm und ohne umfangreiche Rüstarbeiten leicht ersetzbar sind, und daß eine anwenderfreundlich einfache Anpassung der Anlage an unterschiedliche Verpackungsaufgaben vorgenommen werden kann.

Erfindungsgemäß wird die Aufgabe dadurch gelöst, daß beiderseits und symmetrisch zu dem Siegelbereich je ein endloses, flexibles Antriebsband vorgesehen ist, daß die Abstreifstäbe paarweise an den beiden Antriebsbändern befestigt sind, daß weiterhin die Antriebsbänder von einem gemeinsamen Antrieb über je eine Antriebsrolle synchron angetrieben werden und daß ferner für diesen Antrieb eine Steuereinrichtung vorgesehen ist, welche die Bewegung der Abstreifstäbe unabhängig von den Bewegungen des Kunststoff-Schlauches und der Quersiegel-Backen steuert, wobei die Antriebsbänder vorzugsweise jeweils von einem endlos geschlossenen Zahnriemen gebildet werden.

Eine feste mechanische Zuordnung der Bewegung der Abstreifstäbe zu derjenigen der Quersiegel-Backen ist bei der erfindungsgemäßen Quersiegel-Vorrichtung nicht mehr erforderlich. Das stattdessen vorgesehene Bandgetriebe hat den Vorteil, daß die verwendeten Bauelemente keinem beständigen mechanischen Verschleiß unterliegen und keine teure Spezialanfertigung erfordern, sondern aus handelsüblichen Teilen zusammengestellt und durch deren Ersatz problemlos erneuert werden können. Die spezielle Steuerung der Abstreifstäbe erlaubt eine Anpassung der Quersiegel-Vorrichtung an ganz unterschiedliche Verpackungsaufgaben, wobei beispielsweise das jeweilige Verpackungsgut und die Art und Größe des verwendeten Kunststoff-Schlauches und der Schlauchbeutel-Verpackungen berücksichtigt werden können.

Eine der Bewegung der Abstreifstäbe räumlich angepaßte Anordnung des Antriebsbandes entsteht, wenn die vorzugsweise stirnverzahnte Innenseite des Antriebsbandes über jeweils eine der Antriebsrollen und mehrere erste Spannrollen geführt ist, wobei die Antriebsrolle zweckmäßig am Ende des Siegelbereiches vorgesehen ist, so daß sich die Abstreifstäbe an dem gezogenen Trumm des Antriebsbandes immer dann befinden, wenn sie den Kunststoff-Schlauch überstreichen.

Die in Bezug auf den Siegelbereich raumsymmetrisch angeordneten Antriebsbänder können leicht synchron in der Weise angetrieben werden, daß das Antriebsmoment in die Antriebsrollen mittels eines gemeinsamen, mit dem Antrieb verbundenen Riementriebes eingeleitet wird, wobei es günstig ist, wenn dabei der Schlupf des Riementriebes an den Antriebsrollen durch mindestens eine zweite Spannrolle minimiert wird, am besten so, daß die zweite(n) Spannrolle(n) so angeordnet ist (sind), daß der Umschlingungswinkel an den beiden Antriebsrollen nahezu gleich ist.

Ganz besonders vorteilhaft ist es, wenn für den Antrieb ein Servomotor vorgesehen ist, der von einem die zeitabhängige, in einfacher Weise von einem Näherungsschalter meßbare Position der Abstreifstäbe regelnden Lageregler, beispielsweise über einen Servoverstärker, drehzahlgesteuert wird. Derartige Lageregelungen sind vor allem mit elektronischen Meß- und Steuermitteln sehr genau und trägheitslos ausführbar, so daß die funktionale Trennung der Antriebe von Quersiegel-Backen und Abstreifstäben keine nachteiligen Folgen für deren räumliche Zuordnung hat.

Eine erhebliche Verbesserung des Standes der Technik bildet auch die von der Erfindung geschaffene Möglichkeit, die Sollgrößen einer solchen Lageregelung zu verändern, wozu es zweckmäßig ist, wenn der Lageregler einen inkrementalen Geber für die Drehzahlsteuerung des Servomotors aufweist. Eine Anpassung kann benutzerfreundlich erfolgen, wenn an dem Lageregler ein Display als Sollwerteinstellung zur Festlegung des von den den Kunststoff-Schlauch klemmenden, das Verpackungsgut in die Schlauchbeutel-Verpackung abstreifenden Abstreifstäben innerhalb des Siegelbereiches zurückgelegten Abstreifweges vorgesehen ist.

In der Regel ist es zweckmäßig, wenn der Siegelbereich senkrecht angeordnet ist, weil das Verpackungsgut dabei der Schwerkraft unterworfen ist und nicht von selbst in den Bereich der Siegelnaht zurückfließen kann, wenn es dort bereits abgestreift worden ist.

Mit Hilfe des Displays kann ein oberes Abstreifwegstück einstellbar sein, das kurz unterhalb der an der Quersiegelnaht anliegenden Quersiegel-Backen endet, es ist aber stattdessen oder zusätzlich auch möglich, daß ein unteres Abstreifwegstück einstellbar ist, das kurz unterhalb der an der Quersiegelnaht anliegenden Quersiegel-Backen erst beginnt. Beide Abstreifwegstücke bilden zusammen den Abstreifweg, der auf diese Weise modifizierbar ist.

Ein korrektes Abstreifen des Kunststoff-Schlauches kann gewährleistet werden, wenn innerhalb des Siegelbereiches das jeweilige Antriebsband zumindest partiell auf seiner der Schlauchbeutel-Verpackung abgewandten Seite jeweils von einem ortsfesten Anlagestück so hinterfangen ist, daß es seine Lage auch dann beibehält, wenn die an dem Kunststoff-Schlauch anliegenden Abstreifstäbe eine Reaktionskraft auf das Antriebsband ausüben. Eine solche - raumfeste - Anordnung ist wesentlich weniger störanfällig und einem Verschleiß unterworfen wie fortwährend bewegte Hebelsysteme, wie sie bei den aus dem Stand der Technik bekannten Einrichtungen zur Übertragung der erforderlichen Abstreifkräfte vorgesehen werden müssen.

Die Erfindung wird nachstehend an Hand der Zeichnung an einem Ausführungsbeispiel näher erläutert. Es zeigen
- Fig. 1: das mechanische und
- Fig. 2: das regelungstechnische Wirkprinzip einer erfindungsgemäßen Quersiegel-Vorrichtung,
- Fig. 3: in zwei Teilfiguren die Ausgestaltung eines Abstreifweges sowie
- Fig. 4: eine zweckmäßige Anordnung, sämtlich in schematisch vereinfachter Darstellung.

Eine erfindungsgemäße Quersiegel-Vorrichtung besteht entsprechend Fig. 1 und 4 aus zwei spiegelsymmetrisch an einem geradlinigen Siegelbereich 1 angeordneten, elastischen und endlosen Antriebsbändern 2, die jeweils über zugehörige erste Spannrollen 21 geführt sind und (Fig. 4) von je einer Antriebsrolle 22 angetrieben werden. Ein Kunststoff-Schlauch 3 wird in der durch einen Richtungspfeil 31 vorgegebenen Richtung senkrecht nach unten durch den Siegelbereich 1 gefördert, wobei in bekannter und in der Zeichnung nicht weiter erläuterter Weise Verpackungsgut 30 in den Kunststoff-Schlauch 3 eingeführt wird.

In der Fig. 1 sind zwei gegeneinander bewegbare Quersiegel-Backen 4 angedeutet, die in der Fig. 4 etwas ausführlicher gezeichnet sind. Die Quersiegel-Backen 4 sind jeweils mit zwei Siegelflächen 41 versehen, die an dem zusammengequetschten Kunststoff-Schlauch 3 zwei parallele Quersiegelnähte erzeugen. Zwischen den Siegelflächen 41 ist jeweils eine Schneidvorrichtung vorgesehen, die der Übersichtlichkeit wegen in der Zeichnung weggelassen ist und zur Vereinzelung der Schlauchbeutel-Verpackungen 32 aus dem Kunststoff-Schlauch 3 dient. Die Einzelheiten sind fachüblich. Die Quersiegel-Backen 4 sind miteinander synchronisiert, aber unabhängig von den Antriebsbändern 2 angetrieben und legen sich nur innerhalb des Siegelbereiches 1 zeitweilig an den Kunststoff-Schlauch 3 zum Zwecke der Siegelung und Abtrennung der Schlauchbeutel-Verpackungen 32 an, in Fig. 1 schematisch durch eine gepunktete Darstellung der aus dem Bereich des Kunststoff-Schlauches 3 bereits wieder abgezogenen Quersiegel-Backen 4 angedeutet. Die Art und Weise des Antriebs der Quersiegel-Backen 4 steht nicht im Zusammenhang mit der Erfindung; ein Beispiel kann der o.g. Druckschrift entnommen werden.

An den Antriebsbändern 2 sind paarweise Abstreifstäbe 23 so befestigt, daß die Spiegelsymmetrie der Antriebsbänder 2 erhalten bleibt. In der Fig. 1 sind zwei Paare, in der Fig. 4 vier Paare von Abstreifbändern 23 zu erkennen, auf diese Weise andeutend, daß die paarweise Anzahl der Abstreifstäbe 23 relativ variabel ist und den jeweiligen Verpackungsaufgaben angepaßt werden kann. Je kürzer die Schlauchbeutel-Verpackungen 32 sind, umso mehr Abstreifstäbe 23 müssen paarweise verwendet werden.

Entsprechend der Fig. 2 ist für die Steuerung der Antriebsbänder 2 der erfindungsgemäßen Quersiegel-Vorrichtung als zentrale Regeleinheit ein Lageregler 5 eingesetzt, der den Betrieb der Antriebsbänder 2 in Abhängigkeit von einer an einem Display 51 vornehmbaren Sollwerteinstellung und von dem Istwert für die Lage der Abstreifstäbe 23 steuert, der durch einen Näherungsschalter 52 (Fig. 4) gemessen wird. Die auf diese Weise gewonnenen Eingangsgrößen werden in geeigneter Weise elektronisch verarbeitet; die davon abhängigen Ausgangsgrößen zur Regelung der Lage, Geschwindigkeit und Beschleunigung der Abstreifstäbe 23 werden - in einem Servoverstärker 53 verstärkt - einem Servomotor 61 zugeführt, der über ein Getriebe 62 (Fig. 4) die Antriebsrollen 22 antreibt. Anstelle einer Lageregelung kann auch eine Lagesteuerung erfolgen, wenn der Lageregler 5 mit einem inkrementalen Geber für die Drehzahl des Servomotors 61 ausgerüstet ist.

An Hand des Displays 51 ist es möglich, einen Abstreifweg 10 zu modifizieren und zu unterteilen. Der Abstreifweg 10 bedeutet dabei diejenige Strecke innerhalb des Siegelbereiches 1, die für eine vollständige Entfernung von Verpackungsgut 30 aus dem für die Siegelung vorgesehenen Bereich des Kunststoff-Schlauches 3 erforderlich ist und innerhalb derer die Abstreifstäbe 32 entlang des langsamer bewegten Kunststoff-Schlauches 3, diesen zwischen sich einklemmend, bewegt werden. Die Fig. 3 zeigt, daß es dabei möglich ist, ein "oberes" Abstreifwegstück 10a einzustellen, das kurz unterhalb derjenigen Stellung endet, welche die Quersiegel-Backen 4 während der Erzeugung der Quersiegelnaht einnehmen. Ein "unteres" Abstreifwegstück 10b dagegen beginnt an dieser Stelle und erstreckt sich in Richtung des Richtungspfeiles 31. Der gesamte Abstreifweg 10 wie auch die Abstreifwegstücke 10a und 10b können innerhalb von vorrichtungsfesten Grenzwerten verändert werden.

Ein Antrieb 6, der im wesentlichen aus dem Servomotor 61 und dem Getriebe 62 besteht, treibt die Antriebsrollen 22. Er ist gemäß Fig. 4 mit einem Riementrieb 64 versehen, wobei zweite Spannrollen 63 dafür sorgen, daß ein ausreichender Umschlingungswinkel an den Antriebsrollen 22 deren schlupffreien, synchronen Antrieb gewährleistet.

Je ein an der Quersiegel-Vorrichtung ortsfestes Anlagestück 7 ist dem gezogenen Trumm des jeweiligen Antriebsbandes 2 unterlegt, so daß dieses nicht ausweichen kann, wenn die Abstreifstäbe 23 an dem Kunststoff-Schlauch 3 wirksam sind.

### Aufstellung der Bezugszeichen

- 1: Siegelbereich
- 10: Abstreifweg
- 10a,10b: Abstreifwegstück
- 2: Antriebsband
- 21: Spannrolle
- 22: Antriebsrolle
- 23: Abstreifstab
- 3: Kunststoff-Schlauch
- 30: Verpackungsgut
- 31: Richtungspfeil
- 32: Schlauchbeutel-Verpackung
- 4: Quersiegel-Backe
- 41: Siegelfläche
- 5: Lageregler
- 51: Display
- 52: Näherungsschalter
- 53: Servoverstärker
- 6: Antrieb
- 61: Servomotor
- 62: Getriebe
- 63: Spannrolle
- 64: Riementrieb
- 7: Anlagestück

## Patentansprüche

1. Quersiegel-Vorrichtung für eine Schlauchbeutel-Verpackungsmaschine mit mindestens einem Paar Quersiegel-Backen (4), die an einen ggf. in Richtung seiner Längsachse bewegten Kunststoff-Schlauch (3) anlegbar sind, diesen dabei quer zu seiner Längsachse durch jeweils eine Quersiegelnaht in einzelne Schlauchbeutel-Verpackungen (32) teilend, und mit mindestens einem Paar den Quersiegel-Backen (4) vorlaufender, symmetrisch zueinander und parallel zu der Quersiegelnaht angeordneter und gegeneinander und entlang des Siegelbereiches (1) symmetrisch bewegter Abstreifstäbe (23), die innerhalb und entlang mindestens eines Teiles des Siegelbereiches, den Kunststoff-Schlauch (3) zwischen sich einklemmend, zumindest einen für die Quersiegelnaht vorgesehenen Bereich des Kunststoff-Schlauches (3) so überstreichen, daß das Verpackungsgut (30) aus diesem Bereich (1) in die zu verschließende Schlauchbeutel-Verpackung (32) abgestreift wird,
dadurch gekennzeichnet, daß
(a) beiderseits und symmetrisch zu dem Siegelbereich (1) je ein endloses, flexibles Antriebsband (2) vorgesehen ist,
(b) die Abstreifstäbe (23) paarweise an den beiden Antriebsbändern (2) befestigt sind,
(c) die Antriebsbänder (2) von einem gemeinsamen Antrieb (6) über je eine Antriebsrolle (22) synchron angetrieben werden und
(d) für diesen Antrieb (6) eine Steuereinrichtung vorgesehen ist, welche die Bewegung der Abstreifstäbe (23) unabhängig von den Bewegungen des Kunststoff-Schlauches (3) und der Quersiegel-Backen (4) steuert.

2. Quersiegel-Vorrichtung nach Anspruch 1, dadurch gekennzeichnet, daß die Antriebsbänder (2) jeweils von einem endlos geschlossenen Zahnriemen gebildet werden.

3. Quersiegel-Vorrichtung nach Anspruch 1 oder 2, dadurch gekennzeichnet, daß die vorzugsweise stirnverzahnte Innenseite des Antriebsbandes (2) über jeweils eine der Antriebsrollen (22) und mehrere erste Spannrollen (21) geführt ist.

4. Quersiegel-Vorrichtung nach einem der Ansprüche 1 bis 3, dadurch gekennzeichnet, daß die Antriebsrolle (22) am Ende des Siegelbereiches (1) vorgesehen ist.

5. Quersiegel-Vorrichtung nach einem der Ansprüche 1 bis 4, dadurch gekennzeichnet, daß das Antriebsmoment in die Antriebsrollen (22) mittels eines gemeinsamen, mit dem Antrieb (6) verbundenen Riementriebes (64) eingeleitet wird.

6. Quersiegel-Vorrichtung nach Anspruch 5, dadurch gekennzeichnet, daß der Schlupf des Riementriebes (64) an den Antriebsrollen (22) durch mindestens eine zweite Spannrolle (63) minimiert wird.

7. Quersiegel-Vorrichtung nach Anspruch 5 und 6, dadurch gekennzeichnet, daß die zweite(n) Spannrolle(n) (63) so angeordnet ist (sind), daß der Umschlingungswinkel an den beiden Antriebsrollen (22) nahezu gleich ist.

8. Quersiegel-Vorrichtung nach einem der Ansprüche 1 bis 7, dadurch gekennzeichnet, daß für den Antrieb (6) ein Servomotor (61) vorgesehen ist, der von einem die zeitabhängige Position der Abstreifstäbe (23) regelnden Lageregler (5) drehzahlgesteuert wird.

9. Quersiegel-Vorrichtung nach Anspruch 8, dadurch gekennzeichnet, daß die Position der Abstreifstäbe (23) von einem Näherungsschalter (52) gemessen wird.

10. Quersiegel-Vorrichtung nach Anspruch 8 oder 9, dadurch gekennzeichnet, daß der Lageregler (5) den Servomotor (61) über einen Servoverstärker (53) schaltet.

11. Quersiegel-Vorrichtung nach einem der Ansprüche 8 bis 10, dadurch gekennzeichnet, daß der Lageregler (5) einen inkrementalen Geber für die Drehzahlsteuerung des Servomotors (61) aufweist.

12. Quersiegel-Vorrichtung nach einem der Ansprüche 8 bis 11, dadurch gekennzeichnet, daß an dem Lageregler (5) ein Display (51) als Sollwerteinstellung zur Festlegung des von den den Kunststoff-Schlauch (3) klemmenden, das Verpackungsgut (30) in die Schlauchbeutel-Verpackung (32) abstreifenden Abstreifstäben (23) innerhalb des Siegelbereiches (1) zurückgelegten Abstreifweges (10) vorgesehen ist.

13. Quersiegel-Vorrichtung nach einem der Ansprüche 1 bis 12, dadurch gekennzeichnet, daß der Siegelbereich (1) senkrecht angeordnet ist.

14. Quersiegel-Vorrichtung nach Anspruch 12 und 13, dadurch gekennzeichnet, daß ein oberes Abstreifwegstück (10a) einstellbar ist, das kurz unterhalb der an der Quersiegelnaht anliegenden Quersiegel-Backen (4) endet.

15. Quersiegel-Vorrichtung nach Anspruch 12 und 13, dadurch gekennzeichnet, daß ein unteres Abstreifwegstück (10b) einstellbar ist, das kurz unterhalb der an der Quersiegelnaht anliegenden Quersiegel-Backen (4) beginnt.

16. Quersiegel-Vorrichtung nach einem der Ansprüche 1 bis 15, dadurch gekennzeichnet, daß innerhalb des Siegelbereiches (1) das jeweilige Antriebsband (2) zumindest partiell auf seiner der Schlauchbeutel-Verpackung (32) abgewandten Seite jeweils von einem ortsfesten Anlagestück (7) so hinterfangen ist, daß es seine Lage auch dann beibehält, wenn die an dem Kunststoff-Schlauch (3) anliegenden Abstreifstäbe (23) eine Reaktionskraft auf das Antriebsband (2) ausüben.

## Claims

1. A transverse sealing device for a tube-sac-packing machine with at least one pair of transverse sealing jaws (4) which can be applied to a plastics tube (3) optionally movable in the direction of its longitudinal axis, dividing the said plastics tube (3) into individual tube-sac packages (32) transversely to its longitudinal axis through one respective transverse sealing seam, and with at least one pair of wiping rods (23) which precede the transverse sealing jaws (4) and are arranged symmetrically to each other and parallel to the transverse sealing seam and are moved symmetrically towards each other and along the sealing area (1) and which, clamping the plastics tube (3) between themselves, sweep over at least a region - provided for the transverse sealing seam - of the plastics tube (3) inside and along at least part of the sealing area in such a way that the material for packing (30) is wiped out of the said area (1) into the tube-sac package (32) to be closed, **characterized in that**
(a) one respective endless, flexible driving belt (2) is provided on both sides of and symmetrically to the sealing area (1);
(b) the wiping rods (23) are secured in pairs to the two driving belts (2);
(c) the driving belts (2) are driven synchronously by a common drive (6) by way of one respective driving roller (22), and
(d) a control device, which controls the movement of the wiping rods (23) independently of the movements of the plastics tube (3) and the transverse sealing jaws (4), is provided for the said drive (6).

2. A transverse sealing device according to Claim 1, **characterized in that** the driving belts (2) are each formed by one endless toothed belt.

3. A transverse sealing device according to Claim 1 or 2, **characterized in that** the inside of the driving belt (2) preferably provided with face teeth is guided by way of one of the driving rollers (22) and a plurality of first tensioning rollers (21) in each case.

4. A transverse sealing device according to one of Claims 1 to 3, **characterized in that** the driving roller (22) is provided at the end of the sealing area (1).

5. A transverse sealing device according to one of Claims 1 to 4, **characterized in that** the driving moment is introduced into the driving rollers (22) by means of a common belt drive (64) connected to the drive (6).

6. A transverse sealing device according to Claim 5, **characterized in that** the slippage of the belt drive (64) on the driving rollers (22) is minimized by at least one second tensioning roller (63).

7. A transverse sealing device according to Claims 5 and 6, **characterized in that** the second tensioning roller or rollers (63) is or are arranged in such a way that the angle of belt contact at the two driving rollers (22) is approximately equal.

8. A transverse sealing device according to one of Claims 1 to 7, **characterized in that** a servo motor (61) is provided for the drive (6), the rotational speed of the servo motor (61) being controlled by a position control (5) which regulates the time-dependent position of the wiping rods (23).

9. A transverse sealing device according to Claim 8, **characterized in that** the position of the wiping rods (23) is measured by a proximity switch (52).

10. A transverse sealing device according to Claim 8 or 9, **characterized in that** the position control (5) actuates the servo motor (61) by way of a servo amplifier (53).

11. A transverse sealing device according to one of Claims 8 to 10, **characterized in that** the position control (5) comprises an incremental pick-up for controlling the rotational speed of the servo motor (61).

12. A transverse sealing device according to one of Claims 8 to 11, **characterized in that** a display (51) is provided as a nominal-value setting on the position control (5) in order to fix the wiping path (10) covered by the wiping rods (23) - clamping the plastics tube (3) and wiping off the material for packing (30) into the tube-sac package (32) - inside the sealing area (1).

13. A transverse sealing device according to one of Claims 1 to 12, **characterized in that** the sealing area (1) is arranged vertically.

14. A transverse sealing device according to Claims 12 and 13, **characterized in that** an upper wiping-path portion (10a) can be set, which terminates just below the transverse sealing jaws (4) resting against the transverse sealing seam.

15. A transverse sealing device according to Claims 12 and 13, **characterized in that** a lower wiping-path portion (10b) can be set, which begins just below the transverse sealing jaws (4) resting against the transverse sealing seam.

16. A transverse sealing device according to one of Claims 1 to 15, **characterized in that** inside the sealing area (1) the respective driving belt (2) is caught from behind at least in part on its side remote from the tube-sac package (32) by a stationary abutment member (7) in such a way that it retains its position even when the wiping rods (23) resting against the plastics tube (3) exert a reaction force upon the driving belt (2).

## Revendications

1. Dispositif de soudage transversal pour une machine d'emballage en sacs comprenant au moins une paire de mâchoires de soudage transversal (4), qui peuvent être appliquées sur une gaine en matière synthétique (3) déplacée éventuellement en direction de son axe longitudinal, en divisant cette gaine transversalement à son axe longitudinal par un joint de soudage transversal en différents emballages en sacs (32), et au moins une paire de barres de raclage (23) qui passent devant les mâchoires de soudage transversal (4), sont disposées symétriquement l'une à l'autre et parallèlement au joint de soudage transversal, sont déplacées symétriquement l'une vers l'autre et le long de la zone de soudage (1), et balayent, à l'intérieur et le long d'au moins une partie de la zone de soudage, en pinçant entre elles la gaine de matière synthétique (3), au moins une zone de la gaine en matière synthétique (3) prévue pour le joint de soudage transversal de façon que la matière d'emballage (30) soit raclée hors de cette zone (1) dans l'emballage en sacs à fermer,
caractérisé en ce que
(a) de part et d'autre et symétriquement à la zone de soudage (1), une bande d'entraînement flexible (2) sans fin est chaque fois prévue,
(b) les barres de raclage (23) sont fixées par paires aux deux bandes d'entraînement (2),
(c) les bandes d'entraînement (2) sont entraînées de manière synchrone par un organe d'entraînement commun (6) chacun par l'intermédiaire d'un rouleau d'entraînement (22), et
(d) pour cet organe d'entraînement (6) il est prévu un dispositif de commande qui commande le déplacement des barres de raclage (23) indépendamment des mouvements de la gaine en matière synthétique (3) et des mâchoires de soudage transversal (4).

2. Dispositif de soudage transversal suivant la revendication 1, caractérisé en ce que les bandes d'entraînement (2) sont chacune formées d'une courroie dentée fermée, sans fin.

3. Dispositif de soudage transversal suivant l'une des revendications 1 et 2, caractérisé en ce que la face interne de préférence à denture frontale de la bande d'entraînement (2) est guidée sur respectivement un des rouleaux d'entraînement (22) et plusieurs premiers rouleaux de tension (21).

4. Dispositif de soudage transversal suivant l'une des revendications 1 à 3, caractérisé en ce que le rouleau d'entraînement (22) est prévu à l'extrémité de la zone de soudage (1).

5. Dispositif de soudage transversal suivant l'une des revendications 1 à 4, caractérisé en ce que le moment d'entraînement est introduit dans les rouleaux d'entraînement (22) au moyen d'une transmission à courroie (64) commune, reliée à l'organe d'entraînement (6).

6. Dispositif de soudage transversal suivant la revendication 5, caractérisé en ce que le glissement de la transmission à courroie (64) sur les rouleaux d'entraînement (22) est minimisé par au moins un deuxième rouleau de tension (63).

7. Dispositif de soudage transversal suivant l'une des revendications 5 et 6, caractérisé en ce que le ou les deuxièmes rouleaux de tension (63) sont agencés de façon que l'angle d'enroulement sur les deux rouleaux d'entraînement (22) soit presque identique.

8. Dispositif de soudage transversal suivant l'une des revendications 1 à 7, caractérisé en ce que, pour l'organe d'entraînement (6), il est prévu un servomoteur (61) dont le nombre de tours est réglé par un régulateur de position (5) réglant la position en fonction du temps des barres de raclage (23).

9. Dispositif de soudage transversal suivant la revendication 8, caractérisé en ce que la position des barres de raclage (23) est mesurée par un commutateur de proximité (52).

10. Dispositif de soudage transversal suivant l'une des revendications 8 et 9, caractérisé en ce que le régulateur de position (5) commute le servomoteur (61) par l'intermédiaire d'un servoamplificateur (53).

11. Dispositif de soudage transversal suivant l'une des revendications 8 à 10, caractérisé en ce que le régulateur de position (5) comporte un transmetteur incrémentiel pour la commande du nombre de tours du servomoteur (61).

12. Dispositif de soudage transversal suivant l'une des revendications 8 à 11, caractérisé en ce que, sur le régulateur de position (5), il est prévu un affichage (51) comme ajustage de la valeur de consigne pour la fixation du trajet de raclage (10) parcouru à l'intérieur de la zone de soudage (1) par les tiges de raclage (23) qui pincent la gaine de matière synthétique (3) et raclent la matière d'emballage (30) dans l'emballage en sacs (32).

13. Dispositif de soudage transversal suivant l'une des revendications 1 à 12, caractérisé en ce que la zone de soudage (1) est disposée verticalement.

14. Dispositif de soudage transversal suivant l'une des revendications 12 et 13, caractérisé en ce qu'un morceau supérieur de parcours de raclage (10a) est ajustable, ce morceau se terminant peu en dessous des mâchoires de soudage transversal (4) en appui sur le joint de soudage transversal.

15. Dispositif de soudage transversal suivant l'une des revendications 12 et 13, caractérisé en ce qu'un morceau de parcours de raclage inférieur (10b) est ajustable, ce morceau commençant peu en dessous des mâchoires de soudage transversal (4) en appui sur le joint de soudage transversal.

16. Dispositif de soudage transversal suivant l'une des revendications 1 à 15, caractérisé en ce que, à l'intérieur de la zone de soudage (1), la bande d'entraînement respective (2) est, au moins partiellement sur sa face orientée à l'opposé de l'emballage en sacs (32), saisie par derrière par une pièce d'appui fixe (7) de façon qu'elle maintienne sa position même lorsque les barres de raclage (23) en appui sur la gaine de matière synthétique (3) exercent une force de réaction sur la bande d'entraînement (2).
